# EUROPÄISCHE PATENTANMELDUNG

(11) **EP 1 258 632 A1**
(43) Veröffentlichungstag der Anmeldung: **20.11.2002**
(21) Anmeldenummer: 01440137.6
(22) Anmeldetag: 16.05.2001
(51) Int. Cl.: F02N 17/06

(54) **Heizeinrichtung, insbesondere Kühlwasserheizeinrichtung für Dieselkraftfahrzeuge, sowie Heizaggregat, Regelmodul und Leistungsmodul dafür**

(71) Anmelder: ALCATEL, 75008 Paris (FR)
(72) Erfinder: Woelfel, Werner, 70499 Stuttgart (DE)
(74) Vertreter: Brose, Gerhard

(57) **Zusammenfassung**

Die Erfindung betrifft eine Heizeinrichtung, insbesondere Kühlwasserheizeinrichtung für Dieselkraftfahrzeuge, mit einer Mehrzahl von Heizelementen (1i), mit einer Anzahl von Halbleiterschaltern (3i) zum Schalten je eines Heizelementes, mit einem regelbaren Halbleiterelement (3i) zur Regelung eines Heizelementes, mit einem Vergleicher zum Ableiten eines Vergleichswerts zwischen einem Meßwert, der eine augenblickliche Temperatur repräsentiert und einem vorgegebenen Sollwert und mit einer Ansteuerschaltung zur Ansteuerung der Halbleiterschalter und des regelbaren Halbleiterelements, bei der die Leistungen zweier Heizelemente aus der Mehrzahl von Heizelementen untereinander gleich sind, bei der die Leistungen der übrigen Heizelemente aus der Mehrzahl von Heizelementen sich, ausgehend von der Leistung eines der beiden untereinander gleichen Heizelemente, jeweils verdoppeln, bei der das regelbare Halbleiterelement so dimensioniert ist, daß es eines der beiden Heizelemente mit untereinander gleicher Leistung zu regeln vermag, bei der die Halbleiterschalter so dimensioniert sind, daß sie je eines der übrigen Heizelemente zu schalten vermögen, und bei der die Ansteuerschaltung so ausgebildet ist, daß über die Halbleiterschalter eine binäre Voreinstellung der Heizleistung und über das regelbare Halbleiterelement eine Feineinstellung der Heizleistung erfolgt, sowie ein Heizaggregat (10), ein Regelmodul (20) und ein Leistungsmodul (30).

## Beschreibung

Die Erfindung betrifft eine Heizeinrichtung, insbesondere eine Kühlwasserheizeinrichtung für Dieselkraftfahrzeuge, nach dem Oberbegriff des Anspruchs 1, ein Heizaggregat nach dem Oberbegriff des Anspruchs 2, ein Regelmodul nach dem Oberbegriff des Anspruchs 3 und ein Leistungsmodul nach dem Oberbegriff des Anspruchs 4.

Das Kühlwasser von Dieselmotoren muß (elektrisch) vorgeheizt werden können. Dabei ist es bekannt, drei oder vier Heizelemente zu verwenden und diese geeignet anzubringen. Eines der Heizelemente wird dabei linear mit einem FET (Field Effect Transistor, deutsch: Feldeffekttransistor) als einem regelbaren Halbleiterelement geregelt und die übrigen statisch geschaltet. Auch für das statische Schalten ist die Verwendung von FETs bekannt.

Nun ist bekannt, daß das statische Schalten einer Last, im vorliegenden Fall also das Schalten bei einer Veränderung der Heizleistung, wesentlich weniger Verlustleistung erfordert als das Regeln der einer Last zugeführten Leistung. Dies gilt sowohl für das analoge Regeln der Leistung als auch für das an sich ebenfalls bekannte Regeln einer Leistung durch Pulsbreiten- oder Pulsweitenmodulation der zugeführten Spannung oder des zugeführten Stroms.

Verlustleistungen treten dabei vor allem in demjenigen Halbleiterelement auf, das die Leistung regelt; unter Umständen ist aber auch die Leistung zu berücksichtigen, die zur Ansteuerung dieses Halbleiterbauelements erforderlich ist. Im Beispiel der Kühlwasserheizung ist das zu heizende Medium auf einem Temperaturniveau, das zur Kühlung des verlustbehafteten Halbleiterbauelements geeignet ist. Dieses Halbleiterelement kann also durch geeignete thermische Kopplung ebenfalls als Heizelement verwendet werden, wodurch die Verlustleistung zur Nutzleistung wird. Eine solche thermische Kopplung schränkt aber die konstruktiven Freiheiten stark ein. Außerdem ist sie für eine Heizung auf höherem Temperaturniveau ungeeignet.

Der Erfindung liegt die Aufgabe zugrunde, eine Heizeinrichtung anzugeben, die ohne unnötige Einschränkung der konstruktiven Freiheit die Verlustleistung deutlich reduziert.

Diese Aufgabe wird erfindungsgemäß gelöst durch ein Verfahren nach der Lehre des Anspruchs 1, ein Heizaggregat nach der Lehre des Anspruchs 2, ein Regelmodul nach der Lehre des Anspruchs 3 und ein Leistungsmodul nach der Lehre des Anspruchs 4.

Wie ohne weiteres einzusehen ist, ist weder die Verwendung einer derartigen Heizeinrichtung noch das hier aufgezeigte Problem und damit auch nicht die gefundene Lösung auf Kühlwasserheizungen für Dieselkraftfahrzeuge beschränkt. Die im folgenden beispielhaft beschriebene Lösung ist ganz allgemein in dem beanspruchten Bereich verwendbar.

Die Erfindung basiert auf der Verwendung binär gestaffelter Heizelemente, wobei das kleinste doppelt vorhanden ist. Eines der beiden kleinsten Heizelemente wird geregelt, das andere und die größeren werden nur statisch geschaltet. Da die maximal auftretende Verlustleistung von der Größe der zu regelnden Last abhängt, ist bei dieser Ausgestaltung die Verlustleistung deutlich verringert.

Weitere Ausgestaltungen der Erfindung sind den Unteransprüchen und der nachfolgenden Beschreibung zu entnehmen.

Im folgenden wird die Erfindung unter Zuhilfenahme der beiliegenden Zeichnungen weiter erläutert:
- Figur 1: zeigt eine erfindungsgemäße Heizeinrichtung in Verbindung mit einem zu beheizenden Element.
- Figur 2: zeigt einen Ausschnitt aus der Heizeinrichtung nach Figur 1.

Anhand der Figur 1 wird zunächst der Aufbau einer erfindungsgemäßen Heizeinrichtung in Verbindung mit einem zu beheizenden Element beschrieben. Die Heizeinrichtung besteht in diesem Beispiel aus einem Heizaggregat 10, einem Regelmodul 20 und einem Leistungsmodul 30. Das Heizaggregat 10 ist in thermischem Kontakt mit einem zu beheizenden Element 40, das wiederum in thermischem Kontakt mit einem Meßwertgeber 41 steht.

Das Heizaggregat 10 besteht hier aus fünf einzelnen Heizelementen, die hier als untereinander in thermischem Kontakt stehend gezeichnet sind. Wichtig jedenfalls ist, für Heizelemente an sich selbstverständlich, daß sie jeweils in thermischem Kontakt zu dem zu beheizenden Element 40 stehen. Ob sie auch untereinander direkt thermischen Kontakt aufweisen, ist unerheblich, in der Praxis sogar wohl eher unüblich. Die Heizelemente sind so dimensioniert, daß sie bei der vorgesehenen Betriebsspannung +UB Leistungen von 1000 W, 500 W, 250 W und zweimal 125 W, insgesamt also 2000 W, abgeben.

Das Leistungsmodul 30 weist hier vier Schalter und einen Regler auf. Diese sind als Halbleiterschalter und regelbare Halbleiterelemente ausgeführt. Beim derzeitigen Stand der Technik sind dies bevorzugt Feldeffekttransistoren (FETs), die sowohl als Halbleiterschalter als auch als regelbare Halbleiterelemente geeignet sind. Die Belastung dieser fünf Halbleiterbauelemente ist in diesem Beispiel sehr unterschiedlich. Aus praktischen Gründen kann es aber sinnvoll sein, alle fünf gleich zu dimensionieren und für die maximal auftretende Verlustleistung auszulegen. Die maximal auftretende Verlustleistung ist zwar auch bei der vorliegenden Erfindung immer noch diejenige Verlustleistung, die im regelbaren Halbleiterbauelement auftritt, sie ist aber doch deutlich geringer als beim Stand der Technik, weil dieses regelbare Halbleiterbauelement hier nur eine verhältnismäßig geringe Last zu verarbeiten hat. Ein Heizaggregat, das nach dem Stand der Technik mit fünf Heizelementen 2000 W Heizleistung abgeben können sollte, müßte 5 x 400 W aufweisen, womit dann 400 W zu regeln wären im Gegensatz zu 125 W im vorliegenden Beispiel.

Abgesehen von der Verlustleistung, die im voll durchgeschalteten Halbleiterbauelement auftritt, ist die Verlustleistung nicht von der Art des Halbleiterbauelements, sondern (abgesehen natürlich von der Last) nur von der Ansteuerung abhängig. Bei linearer Ansteuerung und Verwendung als regelbarer Vorwiderstand ist die Verlustleistung bei halber Aussteuerung der Last am größten. Bei Ansteuerung durch ein pulsbreitenmoduliertes Signal ist die Verlustleistung vor allem durch die Flankensteilheit gegeben. Diese kann in gewissem Umfang sowohl durch die Ansteuerung als auch den Aufbau insbesondere der Heizelemente beeinflußt werden. Eine im Sinne der Verlustleistung günstige hohe Flankensteilheit ist jedoch mit einem hohen Maß an Störstrahlung verbunden und aus diesem Grund wieder unerwünscht. Die hier vorgetragenen Überlegungen weichen grundsätzlich nicht von denen beim Stand der Technik ab und sind von dorther ausreichend bekannt; durch die bei der Erfindung deutlich geringere betroffene Nutzleistung ist aber sowohl die Verlustleistung als auch die Störstrahlung deutlich geringer.

Das Regelmodul 20 ist hier nur sehr symbolisch dargestellt. Es weist zunächst alle Funktionseinheiten auf, die auch für die Regelung herkömmlicher Heizaggregate erforderlich sind. Hierzu gehört vor allem eine Vergleicherfunktion, um aus einer Sollgröße, hier als Uref dargestellt, und der vom Meßwertgeber 41 gelieferten Istgröße eine Regelgröße abzuleiten. Diese Regelgröße kann dann beispielsweise in eine Digitalgröße gewandelt werden, deren, im Beispiel 4, höchstwertige Bits für die Ansteuerung der Halbleiterschalter und deren niedrigstwertige Bits nach Rück-Umwandlung in einen analogen Restwert zur Ansteuerung des regelbaren Halbleiterelements herangezogen werden. Die direkte Ableitung des analogen Restwerts aus der Regelgröße ist natürlich auch möglich. Die Ansteuerung der Halbleiterschalter durch die höchstwertigen Bits und die Ansteuerung des regelbaren Halbleiterelements durch den analogen Restwert kann wie beim Stand der Technik erfolgen.

Das Leistungsmodul 30 wurde bereits zusammen mit dem Regelmodul 20 beschrieben. Es wird hier aber als selbständige Einheit dargestellt, weil es je nach Anwendungsfall aufgrund der unterschiedlichen Technologien, der unterschiedlichen Betriebsspannungen, im Beispiel der ungeregelten Batteriespannung UB des Dieselkraftfahrzeugs, und der unterschiedlichen thermischen Anforderungen (Kühlung) nicht zwingend mit dem Regelmodul baulich vereinigt sein muß und deshalb auch nicht zwingend mit diesem eine wirtschaftliche Einheit bilden muß.

Figur 2 zeigt beispielhaft eines der im Beispiel fünf Heizelemente, hier als 1i bezeichnet, zusammen mit dem zugehörigen Ausschnitt aus dem Leistungsmodul, hier dem Halbleiterschalter oder regelbaren Halbleiterelement 3i und dem zugehörigen Ausschnitt aus dem Regelmodul, hier als 2i bezeichnet. Sowohl der Halbleiterschalter als auch das regelbare Halbleiterelement werden hier durch einen Feldeffekttransistor realisiert. Dieser liegt in Reihe mit dem zugehörigen Heizelement zwischen der Betriebsspannung und Masse. Ein Anschluß des Heizelements liegt an Masse, der andere an der Source des Feldeffekttransistors, dessen Drain wiederum an der Betriebsspannung liegt. Zwischen dem Gate und der Source des Feldeffekttransistors ist die vom Regelmodul erzeugte Ansteuerspannung angelegt.

Im hier beschriebenen Beispiel des Dieselkraftfahrzeugs ist die Betriebsspannung eine Gleichspannung, meist 12 oder 24 Volt. Bei anderen Anwendungsfällen könnte auch eine Wechselstromquelle infrage kommen. Die dann erforderlichen Halbleiterbauelemente, etwa Triacs, und deren Ansteuerung sind dem Fachmann aber ebenfalls geläufig. Hier käme dann möglicherweise anstelle der linearen Ansteuerung oder der Pulsbreitenregelung eine Phasenanschnittsteuerung infrage.

## Patentansprüche

1. Heizeinrichtung, insbesondere Kühlwasserheizeinrichtung für Dieselkraftfahrzeuge, mit einer Mehrzahl von Heizelementen (1i), mit einer Anzahl von Halbleiterschaltern (3i) zum Schalten je eines Heizelementes, mit einem regelbaren Halbleiterelement (3i) zur Regelung eines Heizelementes, mit einem Vergleicher zum Ableiten eines Vergleichswerts zwischen einem Meßwert, der eine augenblickliche Temperatur repräsentiert und einem vorgegebenen Sollwert und mit einer Ansteuerschaltung zur Ansteuerung der Halbleiterschalter und des regelbaren Halbleiterelements, **dadurch gekennzeichnet, daß** die Leistungen zweier Heizelemente aus der Mehrzahl von Heizelementen untereinander gleich sind, daß die Leistungen der übrigen Heizelemente aus der Mehrzahl von Heizelementen sich, ausgehend von der Leistung eines der beiden untereinander gleichen Heizelemente, jeweils verdoppeln, daß das regelbare Halbleiterelement so dimensioniert ist, daß es eines der beiden Heizelemente mit untereinander gleicher Leistung zu regeln vermag, daß die Halbleiterschalter so dimensioniert sind, daß sie je eines der übrigen Heizelemente zu schalten vermögen, und daß die Ansteuerschaltung so ausgebildet ist, daß über die Halbleiterschalter eine binäre Voreinstellung der Heizleistung und über das regelbare Halbleiterelement eine Feineinstellung der Heizleistung erfolgt.

2. Heizaggregat (10) für eine Heizeinrichtung, insbesondere für eine Kühlwasserheizeinrichtung für Dieselkraftfahrzeuge, mit einer Mehrzahl von Heizelementen (3i), **dadurch gekennzeichnet, daß** die Leistungen zweier Heizelemente aus der Mehrzahl von Heizelementen untereinander gleich sind, und daß die Leistungen der übrigen Heizelemente aus der Mehrzahl von Heizelementen sich, ausgehend von der Leistung eines der beiden untereinander gleichen Heizelemente, jeweils verdoppeln.

3. Regelmodul (20) für eine Heizeinrichtung, insbesondere für eine Kühlwasserheizeinrichtung für Dieselkraftfahrzeuge, mit einem Vergleicher zum Ableiten eines Vergleichswerts zwischen einem Meßwert, der eine augenblickliche Temperatur repräsentiert und einem vorgegebenen Sollwert und mit einer Ansteuerschaltung zur Ansteuerung einer Anzahl von Halbleiterschaltern und eines regelbaren Halbleiterelements, **dadurch gekennzeichnet, daß** für eine Heizeinrichtung, bei der die Leistungen zweier Heizelemente aus der Mehrzahl von Heizelementen untereinander gleich sind und bei der die Leistungen der übrigen Heizelemente aus der Mehrzahl von Heizelementen sich, ausgehend von der Leistung eines der beiden untereinander gleichen Heizelemente, verdoppeln, das regelbare Halbleiterelement so dimensioniert ist, daß es eines der beiden Heizelemente mit untereinander gleicher Leistung zu regeln vermag, die Ansteuerschaltung so ausgebildet ist, daß über die Halbleiterschalter eine binäre Voreinstellung der Heizleistung und über das regelbare Halbleiterelement eine Feineinstellung der Heizleistung erfolgt.

4. Leistungsmodul (30) für eine Heizeinrichtung, insbesondere für eine Kühlwasserheizeinrichtung für Dieselkraftfahrzeuge, mit einer Anzahl von Halbleiterschaltern zum Schalten je eines Heizelementes und mit einem Halbleiterelement zur Regelung eines Heizelementes, **dadurch gekennzeichnet, daß** für eine Heizeinrichtung, bei der die Leistungen zweier Heizelemente aus der Mehrzahl von Heizelementen untereinander gleich sind und bei der die Leistungen der übrigen Heizelemente aus der Mehrzahl von Heizelementen sich, ausgehend von der Leistung eines der beiden untereinander gleichen Heizelemente, jeweils verdoppeln, das regelbare Halbleiterelement so dimensioniert ist, daß es eines der beiden Heizelemente mit untereinander gleicher Leistung zu regeln vermag, daß die Halbleiterschalter so dimensioniert sind, und daß sie je eines der übrigen Heizelemente zu schalten vermögen.

5. Heizeinrichtung nach Anspruch 1, **dadurch gekennzeichnet, daß** die Ansteuerschaltung so ausgebildet ist, daß das regelbare Halbleiterelement linear geregelt wird.

6. Heizeinrichtung nach Anspruch 1, **dadurch gekennzeichnet, daß** die Ansteuerschaltung so ausgebildet ist, daß das regelbare Halbleiterelement pulsbreitengeregelt wird.

7. Regelmodul nach Anspruch 3, **dadurch gekennzeichnet, daß** die Ansteuerschaltung so ausgebildet ist, daß das regelbare Halbleiterelement linear geregelt wird.

8. Regelmodul nach Anspruch 3, **dadurch gekennzeichnet, daß** die Ansteuerschaltung so ausgebildet ist, daß das regelbare Halbleiterelement pulsbreitengeregelt wird.
